# FASCICULE DE BREVET EUROPEEN

(11) **EP 0 840 690 B1**
(45) Date de publication et mention de la délivrance du brevet: **22.09.1999**
(21) Numéro de dépôt: 96926441.5
(22) Date de dépôt: 22.07.1996
(51) Int. Cl.: B63B 1/10, B63B 35/44

(54) **PLATE-FORME D'EXPLOITATION PETROLIERE EN MER**
OFFSHORE-ÖLPRODUKTIONSPLATTFORM
OFFSHORE OIL RIG

(30) Priorité: 26.07.1995 FR 9509112
(43) Date de publication de la demande: 13.05.1998
(73) Titulaire: TECHNIP GEOPRODUCTION, 92902 Paris la Défense Cédex (FR)
(72) Inventeur: THOMAS, Pierre-Armand, F-92800 Puteaux (FR)
(74) Mandataire: Moncheny, Michel
(86) Numéro de dépôt international: FR9601151
(87) Numéro de publication internationale: WO9705011

(56) Documents cités:
- WO-A-84/01554
- FR-A- 2 713 588
- US-A- 4 864 958

## Description

La présente invention concerne une plate-forme d'exploitation en mer, notamment une plate-forme d'exploitation pétrolière en mer, du tue comportant une coque supérieure s'étendant au-dessus du niveau de la mer et reliée à une embase inférieure creuse totalement immergée par des jambes de liaison partiellement immergées formant caisson de flottabilité et s'étendant sensiblement verticalement.

Les plate-formes de ce type sont connues sous le nom de plate-formes semi-submersibles. Afin d'assurer la stabilité de telles plate-formes en position d'exploitation, l'embase inférieure est lestée, par exemple par remplissage de celle-ci avec de l'eau de mer. Dans les plate-formes connues, les jambes sont formées par des colonnes cylindriques à parois pleines délimitant sur toute leur hauteur un espace clos formant un caisson de flottabilité pour la plate-forme.

Ces plate-formes ne reposent pas directement sur le fond marin et sont simplement ancrées par des lignes d'ancrage caténaire. Elles sont ainsi très sensibles à la houle marine oui provoque des mouvements verticaux ascendants et descendants de la plate-forme. L'amplitude de ces mouvements peut atteindre des valeurs importantes. Ce phénomène rend difficile l'exploitation pétrolière depuis la plate-forme.

Afin de tenter d'apporter une solution à ce problème, il a été proposé d'allonger la longueur des jambes afin que l'embase soit immergée profondément. Le résultat obtenu par mise en oeuvre de cette solution reste imparfait et de telles plate-formes sont complexes à fabriquer et à installer. Par ailleurs, elles sont temporairement instables lors de leur installation.

La demande de brevet français FR-A-2 713 588 décrit une plateforme auto-élévatrice comportant des jambes formées sur toute la hauteur d'un treillis métallique. Des flotteurs intégrés sur les jambes permettent de faire flotter la plate-forme. Toutefois, ils ne sont pas destinés à assurer une réduction des mouvements verticaux de la plate-forme.

La présente invention a pour but de proposer une plate-forme d'exploitation en mer peu sensible à la houle et dont la longueur des jambes liant la coque supérieure à l'embase inférieure est limitée.

A cet effet, l'invention a pour objet une plateforme d'exploitation en mer, notamment une plateforme d'exploitation pétrolière comme décrit dans la revendication 1.

Suivant des modes particuliers de réalisation, l'invention peut présenter l'une ou plusieurs des caractéristiques suivantes :
- le second tronçon à paroi latérale ajourée est une structure métallique en treillis,
- le second tronçon à paroi latérale ajourée est disposé entre le premier tronçon à parois pleines et l'embase,
- le premier tronçon à parois pleines s'étend au moins partiellement immédiatement au-dessous de ladite coque,
- les premier et second tronçons sont dimensionnés de telle sorte que la force de pression s'exerçant sur le premier tronçon à parois pleines compense sensiblement sur une plage de périodes de houle usuelle la force d'accélération de la plate-forme,
- les premier et second tronçons sont dimensionnés de telle sorte que la force de pression et la force d'accélération sont égales pour deux valeurs de période de houle comprises dans la plage de périodes de houle usuelle,
- la valeur de période de houle la plus petite pour laquelle la force de pression et la force d'accélération sont égales est supérieure à 4 secondes,
- la hauteur immergée du second tronçon est comprise entre le quart et les trois quarts de la hauteur totale immergée de la jambe,
- la hauteur immergée du second tronçon est comprise entre sensiblement 0,4 et sensiblement 0,65 fois la hauteur totale immergée de la jambe,
- les jambes ont une forme générale extérieure cylindrique,
- l'embase comporte au moins un passage traversant celle-ci sensiblement verticalement de part en part,
- l'embase est emplie d'un fluide formant lest, notamment de l'eau de mer,
- la coque est montée déplaçable le long des jambes et il est prévu des mécanismes de déplacement relatif et de verrouillage de la coque par rapport aux jambes,
- ledit second tronçon à paroi latérale ajourée est disposé entre deux tronçons à parois pleines suivant la hauteur immergée des jambes.

L'invention sera mieux comprise à la lecture de la description qui va suivre, donnée uniquement à titre d'exemple, et faite en se référant aux dessins sur lesquels :
- la figure 1 est une vue schématique en élévation d'une plate-forme pétrolière conforme à l'invention;
- la figure 2 est un graphique représentant la fonction de transfert d'une plate-forme de l'état de la technique en fonction de la période de la houle ;
- la figure 3 est un graphique représentant l'évolution des forces de pression et d'accélération s'exerçant sur une plate-forme de l'état de la technique en fonction de la période de la houle ; et
- les figures 4 et 5 sont des graphiques analogues à ceux des figures 2 et 3 pour une plate-forme selon l'invention.

Sur la figure 1, on a représenté schématiquement une plate-forme pétrolière auto-élévatrice du type semi-submersible. Elle comporte essentiellement une coque supérieure 1 s'étendant au-dessus de la mer lorsque la plate-forme est en exploitation, et reliée par des jambes 2 à une embase inférieure immergée 3.

De manière classique, la coque supérieure comporte des bâtiments techniques et d'habitation non représentés ainsi qu'un puits de forage et des têtes de puits 4.

Par ailleurs, des passages 5 sont ménagés au travers de la coque 1 pour permettre le passage des jambes 2. Des mécanismes 6 de levage sont disposés autour des passages 5 et permettent de descendre les jambes 2 et l'embase 3 et de hisser la coque 1 au-dessus de la surface de l'eau jusqu'à une altitude qui la met hors de portée des plus hautes vagues. Les mécanismes 6 sont par exemple des mécanismes à pignons et crémaillères, les crémaillères s'étendant sur toute la hauteur des jambes 2. Ces mécanismes 6 comportent en outre des moyens de verrouillage des jambes 2 par rapport à la coque 1 afin d'assurer une liaison rigide des jambes sur la coque.

Les jambes 2 sont par exemple au nombre de quatre et ont une forme générale extérieure cylindrique. Dans le mode de réalisation représenté à la figure 1, elles ont une section carrée, mais elles peuvent également avoir une section circulaire ou triangulaire.

Les jambes 2 sont toutes identiques et présentent suivant leur hauteur immergée deux tronçons successifs. Un premier tronçon supérieur 10 est formé par un tube à paroi pleine obturé à son extrémité inférieure par un fond 12. Ce premier tronçon délimite ainsi un espace clos isolé du milieu marin environnant et forme un caisson de flottabilité pour la plate-forme. La partie supérieure de ce premier tronçon s'étend au-dessus du niveau de la mer de part et d'autre de la coque 1. La partie inférieure de celui-ci s'étend immédiatement au-dessous de la coque 1 et est partiellement immergée.

Le premier tronçon est prolongé par un second tronçon 14 à paroi latérale ajourée, l'intérieur de ce second tronçon étant ouvert sur le milieu marin environnant. Ce second tronçon est ainsi interposé entre le premier tronçon 10 et l'embase 3 et est formé par exemple par une structure métallique en treillis. Cette structure comporte quatre montants 16 métalliques reliés entre eux par un treillis 18 de tubes métalliques.

Le second tronçon est soudé à son extrémité supérieure à l'extrémité inférieure du tronçon 10 et à son extrémité inférieure à l'embase 3.

Comme cela est représenté sur la figure 1, en position d'exploitation, la hauteur immergée Zt du premier tronçon 10 à paroi pleine représente sensiblement un tiers de la hauteur totale immergée Zm des jambes 2. Ainsi, le second tronçon en treillis est totalement immergé et s'étend dans le mode de réalisation représenté sur sensiblement deux-tiers de la hauteur totale immergée des jambes 2. De manière générale, la hauteur immergée du second tronçon à paroi latérale ajourée est comprise entre le quart et les trois quarts de la hauteur totale immergée des jambes 2.

Dans la pratique, les calculs montrent que la hauteur immergée du second tronçon est généralement comprise entre sensiblement 0,4 et sensiblement 0,65 fois la hauteur totale immergée des jambes.

L'embase 3 est creuse et est de forme générale carrée, rectangulaire ou triangulaire. Elle est emplie d'eau de mer et forme ainsi un lest pour l'ensemble de la plate-forme. Elle peut également comporter des réservoirs incorporés à l'intérieur de celle-ci dans lesquels sont stockés des hydrocarbures. Par ailleurs, un passage central 20 traverse de part en part l'embase 3. Ce passage réduit la surface résistante offerte à l'eau lors des mouvements verticaux de la plate-forme. Il peut également permettre la circulation d'outils de forage.

Dans la position représentée sur la figure 1, la plateforme flotte grâce à la partie immergée des premiers tronçons 10 à paroi pleine. Ces tronçons sont soumis à une force de pression notée Fₚ s'exerçant sur leur fond 12. La force de pression Fₚ dépend de la hauteur immergée Zt du premier tronçon 10.

Elle s'exprime en première approximation sous la forme :${\text{F}}_{\text{p}} {\text{= A}}_{\text{ω}} {\text{e}}^{\text{βZt}} \text{f(t)}$ où :
A_{ω} est l'aire de la surface de flottaison, c'est-à-dire l'aire des fonds 12, β est le nombre d'onde de la houle et f(t) est l'élévation du niveau de la surface libre de la mer en fonction du temps.

Par ailleurs, l'ensemble de la plate-forme est soumise à une force d'accélération notée Fₐ due principalement aux mouvements de l'eau et notamment à leurs effets sur l'embase 3. Cette force d'accélération dépend de la hauteur totale immergée Zm des jambes 2. Elle s'exprime en première approximation sous la forme :${\text{F}}_{\text{a}} {\text{= k}}_{\text{1}} {\text{Be}}^{\text{βZm}} \text{f(t)}$ où :
k₁ est une constante pour une période de houle donnée et B est la somme de la masse de l'embase 3 emplie d'eau et de la masse ajoutée. La masse ajoutée est une masse fictive prenant en compte l'action de l'eau de mer entourant l'embase sur la plate-forme lors des mouvements de celle-ci.

Les deux forces Fₐ et Fₚ appliquées sur la plateforme sont en opposition de phase. Dans ces conditions, on conçoit qu'il est possible de dimensionner les premier et second tronçons de telle sorte que la hauteur immergée Zt du tronçon 10 soit telle que la force de pression Fₚ exercée sur ce premier tronçon compense sensiblement sur une plage de périodes de houle usuelle la force d'accélération Fₐ de la plate-forme. De plus, le dimensionnement peut être tel que ces deux forces soient égales pour deux valeurs de période de houle comprises dans la plage de périodes de houle usuelle.

A cet effet, lors du dimensionnement de la plateforme, on détermine d'abord la surface de flottaison, c'est-à-dire la surface d'intersection des jambes avec la surface de l'eau, ainsi que le volume de l'embase. Par une étude de stabilité classique, on détermine alors la hauteur totale immergée Zm des jambes devant être mises en oeuvre.

On détermine la hauteur immergée Zt du premier tronçon à paroi pleine en résolvant l'équation traduisant l'égalité des forces Fₐ et Fₚ appliquées sur la plateforme.

Par une simulation informatique du comportement de la plate-forme, on vérifie ensuite que les deux valeurs de période de houle, pour lesquelles les forces Fₐ et Fₚ sont égales, sont comprises dans une plage de période de houle usuelle. En particulier, on vérifie que la valeur la plus petite de période de houle pour laquelle les deux forces sont égales est supérieure à 4 secondes.

Si tel n'est pas le cas, un nouveau calcul des hauteurs Zm et Zt est effectué avec une embase de volume ou de forme différente. En effet, la modification de la structure de l'embase, et en particulier de sa forme modifie la masse ajoutée. Ainsi, les hauteurs Zm et Zt se trouvent modifiées ainsi que les valeurs de période de houle pour lesquelles les deux forces Fₐ et Fₚ sont égales.

Sur la figure 2 est représentée la fonction de transfert d'une plate-forme de l'état de la technique, c'est-à-dire avec des jambes formées d'un unique tronçon à paroi pleine s'étendant depuis l'embase 3 jusqu'à la coque 1, en fonction de la période T de houle exprimée en secondes. La fonction de transfert en pilonnement est le rapport entre l'amplitude du mouvement de pilonnement de la plate-forme et l'amplitude d'une houle de un mètre, le pilonnement étant une grandeur représentative des mouvements verticaux ascendants et descendants de la plateforme sous l'effet de la houle.

On constate sur cette courbe que le pilonnement de la plate-forme est important sur une plage de périodes de 18 à 28 secondes. Cette plage de périodes correspond aux valeurs élevées des périodes de houle rencontrées communément. Par ailleurs, le pilonnement est extrêmement important pour des périodes de houle proches de 24 secondes.

Sur la figure 3 sont représentées l'évolution de la force de pression Fₚ et l'évolution de la force d'accélération Fₐ en fonction de la période de houle T exprimée en secondes pour une plate-forme de l'état de la technique. Sur ces courbes, on constate que les amplitudes des forces Fₐ et Fₚ pour une période considérée inférieure à 28 secondes sont très importantes. Par ailleurs, les écarts entre les valeurs des forces Fₐ et Fₚ sont grands. Ainsi, la plate-forme est soumise principalement à la force d'accélération Fₐ, d'où il résulte le pilonnement important traduit sur la courbe de la figure 2. Pour une période sensiblement égale à 31 secondes, les valeurs de Fₐ et Fₚ sont sensiblement égales, ce qui correspond à un pilonnement sensiblement nul sur cette figure.

Pour la plate-forme selon l' invention représentée sur la figure 1, la fonction de transfert est représentée sur la figure 4 alors que les forces Fₐ et Fₚ sont représentées sur la figure 5.

On constate sur la figure 5 que grâce à la conception des jambes en deux tronçons successifs, dont l'un est à parois pleines et l'autre à paroi latérale ajourée, il est possible que les valeurs des forces Fₐ et Fₚ soient rendues très proches les unes des autres sur une plage étendue de périodes de houle comprise entre 0 et 24 secondes et correspondant aux houles usuelles. Par ailleurs, les courbes représentatives des forces Fₐ et Fₚ se coupent en deux points sur cette plage de valeurs, ce qui correspond physiquement, puisque ces forces sont en opposition de phase, à une annulation de la force d'excitation résultante s'appliquant sur la plate-forme.

On constate sur la figure 4, que les forces d'accélération Fₐ et de pression Fₚ se compensant sensiblement sur toute l'étendue de la plage de périodes correspondant aux houles usuelles, le pilonnement de la plate-forme est très faible. En particulier, le maximum de pilonnement obtenu sur cette plage correspond à sensiblement 1/6ème du pilonnement maximum obtenu avec des plate-formes de l'état de la technique.

En outre, sur cette figure, la courbe s'annule pour deux périodes T différentes (15,5 secondes et 23,5 secondes) et non uniquement une valeur comme dans le cas des plate-formes connues. Ces deux valeurs d'annulation résultent des deux points d'intersection des courbes représentatives des forces d'accélération Fₐ et de pression Fₚ.

Les courbes représentées ici ont été obtenues avec une plate-forme dont la hauteur immergée Zt du premier tronçon 10 à parois pleines est égale à 50 m et dont la longueur totale immergée Zm des jambes est égale à 140 m. Le volume de l'embase est égale à 33.000 m³, l'aire de la surface de flottaison (somme des aires des fonds 12) est égale à 841 m². La masse ajoutée de la plate-forme est égale à 194.750 tonnes.

En variante, non représentée, il est également possible d'interposer entre l'extrémité inférieure des tronçons 14 en treillis et l'embase 3 des tronçons à parois pleines formant des caissons supplémentaires de flottabilité ou de stockage pour la plate-forme. Dans ces conditions, les tronçons 14 en treillis sont disposés entre deux tronçons à parois pleines suivant la hauteur immergée des jambes.

Par ailleurs, tout autre agencement de tronçons successifs dont certains sont à parois pleines et d'autres à paroi latérale ajourée est également possible pour la réalisation des jambes de la plate-forme.

On notera qu'avec ce type de plate-forme, la longueur des jambes est indépendante de la profondeur du lieu d'exploitation.

De plus, la bonne stabilité de la plate-forme autorise l'installation des têtes de puits sur la coque.

## Revendications

1. Plate-forme d'exploitation en mer, notamment plate-forme d'exploitation pétrolière en mer, du type comportant une coque supérieure (1) s'étendant au-dessus du niveau de la mer et reliée à une embase inférieure (3) creuse totalement immergée par des jambes de liaison (2) partiellement immergées formant caisson de flottabilité et s'étendant sensiblement verticalement, caractérisée en ce que les jambes (2) comportent sur leur hauteur immergée au moins deux tronçons successifs (10, 14), un premier tronçon (10) à parois pleines délimitant un espace clos et formant un caisson de flottabilité et un second tronçon (14) à paroi latérale ajourée, l'espace intérieur de ce second tronçon (14) étant ouvert sur le milieu marin environnant et en ce que les premier (10) et second (14) tronçons sont dimensionnés de telle sorte que la force de pression (Fₚ) s'exerçant sur le premier tronçon (10) à parois pleines compense sensiblement sur une plage de périodes de houle usuelle, la force d'accélération (Fₐ) de la plate-forme.

2. Plate-forme selon la revendication 1, caractérisée en ce que le second tronçon (14) à paroi latérale ajourée est une structure métallique en treillis (18).

3. Plate-forme selon la revendication 1 ou 2, caractérisée en ce que le second tronçon (14) à paroi latérale ajourée est disposé entre le premier tronçon (10) à parois pleines et l'embase (3).

4. Plate-forme selon l'une quelconque des revendications précédentes, caractérisée en ce que le premier tronçon (10) à parois pleines s'étend au moins partiellement immédiatement au-dessous de ladite coque (1).

5. Plate-forme selon l'une quelconque des revendications précédentes, caractérisée en ce que les premier et second tronçons sont dimensionnés de telle sorte que la force de pression (Fₚ) et la force d'accélération (Fₐ) sont égales pour deux valeurs de période de houle comprises dans la plage de périodes de houle usuelle.

6. Plate-forme selon la revendication 5, caractérisée en ce que la valeur de période de houle la plus petite pour laquelle la force de pression (Fₚ) et la force d'accélération (Fₐ) sont égales et supérieures à 4 secondes.

7. Plate-forme selon l'une quelconque des revendications précédentes, caractérisée en ce que la hauteur immergée du second tronçon (14) est comprise entre le quart et les trois quarts de la hauteur totale immergée de la jambe (2).

8. Plate-forme selon la revendication 7, caractérisée en ce que la hauteur immergée du second tronçon (14) est comprise entre sensiblement 0,4 et sensiblement 0,65 fois la hauteur totale immergée de la jambe (2).

9. Plate-forme selon l'une quelconque des revendications précédentes, caractérisée en ce que les jambes (2) ont une forme générale extérieure cylindrique.

10. Plate-forme selon l'une quelconque des revendications précédentes, caractérisée en ce que l'embase (3) comporte au moins un passage (20) traversant celle-ci sensiblement verticalement de part en part.

11. Plate-forme selon l'une quelconque des revendications précédentes, caractérisée en ce que l'embase (3) est emplie d'un fluide formant lest, notamment de l'eau de mer.

12. Plate-forme selon l'une quelconque des revendications précédentes, caractérisée en ce que la coque (1) est montée déplaçable le long des jambes (2) et en ce qu'il est prévu des mécanismes (6) de déplacement et de verrouillage relatif de la coque (1) par rapport aux jambes (2).

13. Plate-forme selon l'une quelconque des revendications précédentes, caractérisée en ce que ledit second tronçon (14) à paroi latérale ajourée est disposé entre deux tronçons à parois pleines suivant la hauteur immergée des jambes (2).

## Claims

1. Offshore platform, in particular offshore oil platform, of the type comprising an upper shell (1) extending above the level of the sea and connected to a totally submerged, hollow, lower base (3) by partly submerged connection legs (2) forming a buoyancy tank and extending substantially vertically, characterised in that the legs (2) comprise over their submerged height at least two successive sections (10, 11), a first section (10) comprising solid walls defining a closed space and forming a buoyancy tank and a second section (14) comprising a perforated side wall, the inner space of this second section (14) being open to the surrounding marine environment and in that the first section (10) and second section (14) have dimensions such that the pressure force (Fₚ) exerted on the first section (10) having solid walls compensates substantially for the acceleration force (Fₐ) of the platform, over a range of periods of customary swell.

2. Platform according to Claim 1, characterised in that the second section (14) comprising a perforated side wall is a metal lattice-work structure (18).

3. Platform according to Claim 1 or 2, characterised in that the second section (14) having a perforated side wall is disposed between the first section (10) having solid walls and the base (3).

4. Platform according to one of the preceding Claims, characterised in that the first section (10) having solid walls extends at least partly immediately below said shell (1).

5. Platform according to one of the preceding Claims, characterised in that the first and second sections have dimensions such that the pressure force (Fₚ) and the acceleration force (Fₐ) are equal for two values of a period of swell comprised in the range of periods of normal swell.

6. Platform according to Claim 5, characterised in that the smallest value of the period of swell for which the pressure force (Fₚ) and the acceleration force (Fₐ) are equal is greater than 4 seconds.

7. Platform according to one of the preceding Claims, characterised in that the submerged height of the second section (14) is comprised between one quarter and three quarters of the total submerged height of the leg (2).

8. Platform according to Claim 7, characterised in that the submerged height of the second section (14) is comprised between substantially 0.4 and substantially 0.65 times the total submerged height of the leg (2).

9. Platform according to one of the preceding Claims, characterized in that the legs (2) have a general cylindrical outer shape.

10. Platform according to one of the preceding Claims, characterised in that the base (3) comprises at least one passage (20) passing through the latter substantially vertically from one side to the other.

11. Platform according to one of the preceding Claims, characterized in that the base (3) is filled with a fluid forming ballast, in particular sea water.

12. Platform according to one of the preceding Claims, characterised in that the shell (1) is mounted to move along the legs (2) and in that mechanisms (6) are provided for the relative displacement and locking of the shell (1) with respect to the legs (2).

13. Platform according to one of the preceding Claims, characterized in that said second section (14) having a perforated side wall is disposed between two sections having solid walls according to the submerged height of the legs (2).

## Patentansprüche

1. Offshoreabbau-Plattform, insbesondere Offshoreölabbau-Plattform, des Typs, der eigen oberen Rumpf (1) enthält, der sich oberhalb des Meeresspiegels erstreckt und mit einem hohlen unteren Sockel (3), der vollkommen eingetaucht ist, über Verbindungsbeine (2) verbunden ist, die teilweise eingetaucht sind, einen Schwimmbehälter bilden und im wesentlichen vertikal verlaufen, dadurch gekennzeichnet, daß die Beine (2) auf ihrer eingetauchten Höhe wenigstens zwei aufeinanderfolgende Teilstücke (10, 14), ein erstes Teilstück (10) mit Vollwänden, die einen geschlossenen Raum begrenzen und einen Schwimmbehälter bilden, und ein zweites Teilstück (14) mit gelochter Seitenwand, umfassen, wobei der Innenraum des zweiten Teilstücks (14) zum umgebenden Meeresmilieu offen ist, und daß die ersten (10) und zweiten (14) Teilstücke so bemessen sind, daß die Druckkraft (Fₚ), die auf das erste Teilstück (10) mit Vollwänden ausgeübt wird, im wesentlichen in einem Bereich von Perioden des normalen Seegangs die Beschleunigungskraft (Fₐ) der Plattform kompensiert.

2. Plattform nach Anspruch 1, dadurch gekennzeichnet, daß das zweite Teilstück (14) mit durchlochter Seitenwand eine metallische Gitterstruktur (18) ist.

3. Plattform nach Anspruch 1 oder 2, dadurch gekennzeichnet, daß das zweite Teilstück (14) mit durchlochter Seitenwand zwischen dem ersten Teilstück (10) mit Vollwänden und dem Sockel (3) angeordnet ist.

4. Plattform nach irgendeinem der vorangehenden Ansprüche, dadurch gekennzeichnet, daß das erste Teilstück (10) mit Vollwänden sich wenigstens teilweise direkt unter den Rumpf (1) erstreckt.

5. Plattform nach irgendeinem der vorangehenden Ansprüche, dadurch gekennzeichnet, daß die ersten und zweiten Teilstücke so bemessen sind, daß die Druckkraft (Fₚ) und die Beschleunigungskraft (Fₐ) für zwei Werte der Seegangperiode, die im Periodenbereich des normalen Seegangs liegen, gleich sind.

6. Plattform nach Anspruch 5, dadurch gekennzeichnet, daß der kleinste Wert der Seegangperiode, für den die Druckkraft (Fₚ) und die Beschleunigungskraft (Fₐ) gleich sind, größer als 4 Sekunden ist.

7. Plattform nach irgendeinem der vorangehenden Ansprüche, dadurch gekennzeichnet, daß die untergetauchte Höhe des zweiten Teilstücks (14) zwischen einem Viertel und drei Vierteln der gesamten untergetauchten Höhe des Beins (2) liegt,

8. Plattform nach Anspruch 7, dadurch gekennzeichnet, daß die untergetauchte Höhe des zweiten Teilstücks (14) zwischen der im wesentlichen 0,4fachen und der im wesentlichen 0,65fachen untergetauchten Gesamthöhe des Beins (2) liegt.

9. Plattform nach irgendeinem der vorangehenden Ansprüche, dadurch gekennzeichnet, daß die Beine (2) eine zylindrische allgemeine äußere Form besitzen.

10. Plattform nach einem der vorangehenden Ansprüche, dadurch gekennzeichnet, daß der Sockel (3) wenigstens einen Durchgang (20) aufweist, der durch diesen im wesentlichen vertikal von einer Seite zur anderen verläuft

11. Plattform nach irgendeinem der vorangehenden Ansprüche, dadurch gekennzeichnet, daß der Sockel (3) mit einem einen Ballast bildenden Fluid, insbesondere Meerwasser, gefüllt ist.

12. Plattform nach irgendeinem der vorangehenden Ansprüche, dadurch gekennzeichnet, daß der Rumpf (1) verschiebbar längs der Beine (1) angebracht ist und daß sie mit Mechanismen (6) für die relative Verschiebung und Verriegelung des Rumpfes (1) in bezug auf die Beine (2) versehen ist.

13. Plattform nach irgendeinem der vorangehenden Ansprüche, dadurch gekennzeichnet, daß das zweite Teilstück (14) mit durchlochter Seitenwand entsprechend der untergetauchten Höhe der Beine (2) zwischen zwei Teilstücken mit Vollwänden angeordnet ist.
